# FASCICULE DE BREVET EUROPEEN

(11) **EP 1 221 332 B1**
(45) Date de publication et mention de la délivrance du brevet: **16.04.2014**
(21) Numéro de dépôt: 02354001.6
(22) Date de dépôt: 03.01.2002
(51) Int. Cl.: A63B 23/04, A63B 23/08, A61H 1/02

(54) **Appareil pour la rééducation de la cheville**
Gerät zur Wiederherstellung des Knöchels
Apparatus for ankle rehabilitation

(30) Priorité: 03.01.2001 FR 0100042
(43) Date de publication de la demande: 10.07.2002
(73) Titulaire: Centre d'Evaluation et de Réadaptation Sportive: C.E.V.R.E.S., 73377 Le Bourget du Lac (FR)
(72) Inventeur: Toschi, Pascal, 73100 Aix Les Bains (FR)
(74) Mandataire: Hecké, Gérard

(56) Documents cités:
- EP-A- 1 038 459
- WO-A-82/03179
- FR-A- 2 521 435
- US-A- 4 538 595
- US-A- 4 650 183

## Description

L'invention est du domaine des techniques médicales, et elle a pour objet un appareil pour la rééducation de la cheville.

On connaît des appareils destinés à la rééducation de la cheville, comprenant un socle supportant de manière articulée en rotule un support, conformé en plateau notamment. Le socle est prévu pour reposer au sol, tandis que le plateau est prévu pour supporter en repos le pied du patient. Ces appareils sont destinés à provoquer des mouvements omnidirectionnels de la cheville du patient, à partir de poussées exercées par celui-ci avec son pied sur le plateau. Ces mouvements visent à solliciter la musculature qui stabilise la cheville, en provoquant un déséquilibre de l'appui que prend le patient sur le plateau, à partir d'inclinaisons prises par ce dernier par rapport au sol. Il en découle une raideur musculaire globale de la cheville, afin de permettre un contrôle des trois mouvements de flexion dorsale et plantaire, de pronosupination et de rotation.

Le document US 4605220 concerne un mécanisme de rééducation de la cheville dans lequel tout le pied est prisonnier d'une plaque montée sur des amortisseurs, et orientable selon deux directions orthogonales. Il est impossible que le patient puisse marcher avec ce mécanisme qui reste ancré au sol.

Le document FR 2521435 décrit un dispositif exerciseur pour chevilles, comportant une semelle support plantaire solidaire d'un dispositif oscillant constitué par une sphère à débattement multidirectionnel. Il s'utilise exclusivement en position assise, les jambes étant verticales.

Le document US 3782721 se rapporte à un dispositif d'entraînement ayant deux pédales montées par des tiges sur des rotules. Des boutons de réglage permettent d'ajuster le débattement des rotules. Le patient ne peut pas marcher avec ce dispositif.

Les documents US 4306714, 5368536, et FR 2641183 mentionnent tous des dispositifs de rééducation dans lesquels une plaque orientable est dotée de sangles pour attacher tout le pied du patient. Ce dernier ne peut pas marcher avec ce dispositif, lequel reste solidarisé au sol.

Les mouvements de ces appareils connus ne prennent pas en compte les mécanismes spécifiques d'entorse de la cheville, ainsi que les facteurs de protection de cette articulation. Par ailleurs, le patient peut difficilement appréhender une position d'équilibre sur l'appareil. Il en découle un risque d'un travail musculaire de la cheville du patient qui ne soit pas correct, le travail de la cheville devant s'effectuer équitablement autour de cette position d'équilibre.

Le but de la présente invention est de proposer un appareil pour la rééducation de la cheville, dont la structure remédie à ces inconvénients. Plus particulièrement, un tel appareil vise à induire un travail de la cheville qui soit en rapport avec son anatomie et ses libertés naturelles de mouvement, la rééducation s'effectuant lorsque le patient marche avec le dispositif fixé à chaque talon.

La démarche inventive de la présente invention a consisté à proposer un appareil pour la rééducation de la cheville, qui est agencé de manière à contraindre la cheville à travailler de façon certaine autour d'une position d'équilibre en corrélation avec son anatomie et avec une protection musculaire satisfaisante. Cet appareil est en outre agencé pour faire travailler la cheville avec des mouvements omnidirectionnels guidés autour d'orientations déterminées dans le plan sagittal et le plan horizontal, en relation avec les différents mécanismes d'entorses et l'anatomie de la cheville.

Selon la présente invention, l'appareil pour la rééducation de la cheville, comme défini dans la revendication 1, comprend un support du pied du patient, relié par une articulation à un socle. Le support du pied du patient comprend une assise astragalienne agencée pour recevoir le talon du patient, ladite assise étant prolongée par une enveloppe de protection de la cheville. L'articulation est agencée pour autoriser une liberté de mouvement de l'assise astragalienne avec un débattement autorisé correspondant à l'articulation sous-astragalienne du patient, ledit débattement de l'assise astragalienne étant guidé autour d'au moins un axe directionnel orienté par rapport à l'axe A d'extension du support du pied dans le plan sagittal S suivant un angle A1 compris entre 10° et 50°.

L'articulation est constituée par un axe de pivotement orienté selon l'angle A1, par exemple une pièce de liaison déformable venant de moulage plastique avec le bottillon. La rééducation s'effectue lorsque le patient marche avec l'appareil fixé au talon.

Par ailleurs, l'appareil comporte avantageusement des moyens de réglage du débattement de l'assise astragalienne par rapport au sol, pour permettre d'adapter à la demande la mobilité souhaitée de la cheville, tant en varus et en valgus que d'avant en arrière. Ces moyens de réglage, du type butées notamment, sont par exemple constitués d'un jeu de cales interchangeables interposées entre le support et le socle, ou de manière équivalente entre le support et le sol selon l'encombrement du socle au sol. On notera à ce propos que le socle est de préférence conformé suivant la projection au sol de la conformation de l'assise astragalienne, et donc plus particulièrement est conformé en talon de chaussure.

La position en hauteur de l'assise astragalienne par rapport au sol est réglable, entre deux positions d'extrême notamment. L'une de ces positions correspond à une position basse, pour un travail du patient pied en appui et pour des exercices de déambulation, et une position haute pour les exercices de saut.

Plus particulièrement et pour constituer les moyens de réglage susvisés, l'axe vertical de liaison du support au socle est une tige filetée laquelle coopère avec un filetage intérieur ménagé dans l'un quelconque du support et du socle, et préférentiellement dans ce dernier.

La présente invention sera mieux comprise et des détails en relevant apparaîtront, à la description qui va en être faite d'une forme préférée de réalisation, en relation avec les figures des planches annexées, dans lesquelles :
- la fig.1 est une vue de dessous en coupe d'un appareil pour la rééducation de la cheville;
- les fig.2 à fig.4 sont des vues arrières de l'appareil illustré sur la figure précédente, en différentes positions respectives ;
- les fig.5 à fig.7 sont des vues de côté de l'appareil illustré sur les figures précédentes, en différentes positions respectives ;
- la figure 8 est une vue de profil d'une réalisation préférentielle du dispositif selon l'invention ;
- la figure 9 représente une vue en perspective de 3/4 arrière du dispositif de la figure 8 ;
- la figure 10 montre une vue de dessous de la figure 8 ;
- les figures 11 et 13 illustrent deux autres variantes avec des réalisations monobloc en plastique injectée ;
- les figures 12 et 14 sont des vues de dessous des figures 11 et 13.

Les figures 1 à 7 concernent un appareil pour la rééducation de la cheville, et illustrent les différents mouvements utiles à la compréhension de l'invention.

L'appareil pour la rééducation de la cheville comprend un socle 2 relié à un bottillon 4 par l'intermédiaire d'une articulation en rotule 6,8. Cette articulation comprend un élément mâle 6 supporté par le socle 2 par l'intermédiaire d'une tige filetée 10. Cet élément mâle 6 est reçu à l'intérieur d'un évidement 8 de forme complémentaire ménagé à l'intérieur du talon du bottillon 4. Il en découle que le bottillon 4 est articulé de manière omnidirectionnelle sur le socle 2 par l'intermédiaire de son talon.

L'articulation en rotule 6,8 est organisée de manière à limiter la liberté de mouvement du bottillon 4 dans l'espace, et plus particulièrement de manière à contraindre la cheville à travailler autour d'une position d'équilibre en corrélation avec les mécanismes d'entorses. Le débattement d'arrière en avant du bottillon 4 pour un pied droit s'effectue dans des positions respectivement en valgus (figure 2) et en varus (figure 4). L'élément mâle 6 est de forme ogivale effilée vers l'avant, et pénètre à l'intérieur d'un logement 8 de forme correspondante ménagé dans le talon du bottillon 4. Cet élément ogival 6 est orienté, par rapport à l'axe A d'extension de la chaussure, par rapport au plan sagittal S suivant un angle A1 de l'ordre de 45° et par rapport au plan horizontal H, et plus précisément dans le plan de repos du socle au sol, suivant un angle A2 de l'ordre de 30°.

On relèvera que cette structure permet, à partir d'une combinaison de mouvements latéraux et de mouvements d'avant en arrière, de faire travailler la cheville de manière rigoureuse et certaine, en varus (figures 4 et 7), en position neutre (figures 3 et 6) ou en valgus (figures 2 et 5).

Sur les figures 8 à 10, l'articulation entre le talon et le socle 2 est constituée selon l'invention par un axe de pivotement 20 au lieu de la rotule selon les figures précédentes. L'axe 20 rectiligne s'étend selon une direction inclinée faisant un angle A1 compris entre 10° et 50° par rapport à l'axe A vertical d'extension du support de pied 4.

Des masselottes ou des moyens élastiques peuvent être agencés entre le talon et le socle 2 pour conserver le parallélisme entre la semelle de la chaussure, et le talon pendant le pas oscillant du patient lors de la marche.

Les figures 11 et 12 illustrent une structure monobloc réalisée par injection plastique d'un bottillon 4 et d'une pièce de liaison 22 déformable. Le bottillon 4 est destiné à la réception de l'arrière pied, et la pièce de liaison 22 est de plusieurs nervures 23, pour permettre le mouvement de varus. L'orientation de la pièce de liaison 22 est similaire à celle de l'axe de pivotement des figures 8 à 10. Il est également possible de mouler d'une seule pièce le bottillon (4), la pièce de liaison (22) et le socle (2).

Sur la variante des figures 13 et 14 ne faisant pas partie de l'invention, la pièce de liaison 24 en plastique injectée avec le bottillon 4, présente une pluralité de cannelures 26, lesquelles sont orientées par des cales 28 additionnelles pour autoriser un mouvement multidirectionnel ou unidirectionnel prédéterminé.

## Revendications

1. Appareil pour la rééducation de la cheville, comprenant un support du pied du patient, relié par une articulation à un socle (2) de repos de l'appareil au sol, le support du pied du patient comprenant une assise astragalienne (12) agencée pour recevoir le talon du patient, et étant prolongée par une enveloppe (4) de protection de la cheville, ladite articulation étant agencée pour autoriser une liberté de mouvement de l'assise astragalienne (12) avec un débattement autorisé correspondant à l'articulation sous-astragalienne du patient,
**caractérisé en ce que** l'assise astragalienne (12) est guidée lors de son débattement autour d'un axe directionnel orienté par rapport à l'axe A d'extension du support du pied du patient dans le plan sagittal S suivant un angle A1 compris entre 10° et 50°, et que ladite articulation est constituée par un axe de pivotement (20) orienté selon l'angle A1, la rééducation s'effectuant lorsque le patient marche avec l'appareil fixé au talon.

2. Appareil selon la revendication 1, **caractérisé en ce que** le support du pied du patient est conformé en chaussure (4) supportée par le socle (2) par l'intermédiaire de l'assise astragalienne (12).

3. Appareil selon la revendication 1, **caractérisé en ce qu'**il comporte des moyens de réglage du débattement de l'assise astragalienne (12) par rapport au sol, pour permettre d'adapter à la demande la mobilité souhaitée de la cheville.

4. Appareil selon la revendication 1, **caractérisé en ce que** la position en hauteur de l'assise astragalienne (12) par rapport au sol est réglable entre deux positions extrêmes respectivement basse et haute.

5. Appareil selon la revendication 1, **caractérisé en ce que** des masselottes ou des moyens élastiques peuvent être agencés entre l'assise astragalienne (12) et le socle (2) pour conserver le parallélisme entre ces deux pièces pendant le pas oscillant du patient lors de la marche.

6. Appareil selon la revendication 1, **caractérisé en ce que** ledit axe de pivotement est formé par une pièce de liaison déformable (22) venant de moulage par injection plastique avec l'enveloppe (4), et le socle (2).

## Patentansprüche

1. Gerät zur Rehabilitation des Fußknöchels, das eine Stütze für den Fuß des Patienten umfasst, die durch ein Gelenk mit einem Sockel (2) zur Auflage des Geräts am Boden verbunden isl welche Stütze des Patientenfußes eine Sprungbeinauflage (12) umfasst, die so vorgesehen ist, dass sie die Ferse des Patienten aufnehmen kann und durch eine Knöchelschutzhülle (4) verlängert ist, welches Gelenk so vorgesehen ist, dass es eine Bewegungsfreiheit der Sprungbeinauflage (12) mit einem Ausschlag erlaubt, der der Sprungbeinabwinklung des Patienten entspricht,
**dadurch gekennzeichnet, dass** die Sprungbeinauflage (12) bei ihrer Bewegung um eine Richtungsachse geführt wird, die bezüglich der Extensionsachse A der Stütze des Fußes des Patienten auf der sagittalen Ebene S entsprechend einem Winkel A1 von 10° bis 50° ausgerichtet ist, und dass das Gelenk von einer Schwenkachse (20) gebildet wird, die entsprechend dem Winkel A1 ausgerichtet ist, wobei die Rehabilitation erfolgt, wenn der Patient mit dem an der Ferse fixierten Gerät läuft.

2. Gerät nach Anspruch 1, **dadurch gekennzeichnet, dass** die Stütze des Fußes des Patienten als Schuh (4) vorgesehen ist, der von dem Sockel (2) über die Sprungbeinauflage (12) getragen wird.

3. Gerät nach Anspruch 1, **dadurch gekennzeichnet, dass** es Mittel zum Einstellen der Bewegungsfreiheit der Sprungbeinauflage (12) bezüglich dem Boden umfasst, die je nach Bedarf eine Anpassung der gewünschten Mobilität des Fußknöchels ermöglichen sollen.

4. Gerät nach Anspruch 1, **dadurch gekennzeichnet, dass** die Höhenposition der Sprungbeinauflage (12) bezüglich dem Boden zwischen einer oberen und unteren Endposition einstellbar ist.

5. Gerät nach Anspruch 1, **dadurch gekennzeichnet, dass** zwischen der Sprungbeinauflage (12) und dem Sockel (2) Gewichte oder elastische Mittel vorgesehen sein können, um die Parallelität zwischen diesen beiden Teilen während des pendelnden Schritts des Patienten beim Gehen zu erhalten.

6. Gerät nach Anspruch 1, **dadurch gekennzeichnet, dass** die Schwenkachse von einem verformbaren Verbindungsstück (22) gebildet wird, das durch Kunststoffeinspritzung fest an Hülle (4) und Sockel (2) formgegossen ist.

## Claims

1. An apparatus for ankle rehabilitation, comprising a support for the patient's foot, connected by a joint to a base (2) for resting the apparatus on the ground, the support for the patient's foot comprising an astragaloid support platform (12) arranged to receive the pafient's heel and being extended by a casing (4) protecting the ankle, said joint being arranged to allow a freedom of movement of the astragaloid support platform (12) with an authorised movement corresponding to the sub-astragaloid articulation of the patient,
**characterized in that** the astragaloid support platform (12) is guided in its movement around a directional access oriented with respect to the axis A of extension of the support for the patient's foot in the sagittal plane S with an angle A1 comprised between 10° and 50°, and that said joint is constituted by a swivel-pin (20) oriented at the angle A1, rehabilitation taking place when the patient walks with the apparatus fixed to his or her heel.

2. The apparatus according to claim 1, **characterized in that** the support for the patient's foot is in the form of a shoe (4) supported by the base (2) by means of the astragaloid support platform (12).

3. The apparatus according to claim 1, **characterized in that** it comprises means for adjusting the movement of the astragaloid support platform (12) with respect to the ground to be able to adjust to the mobility demand required for the ankle.

4. The apparatus according to claim 1, **characterized in that** the heightwise position of the astragaloid support platform (12) with respect to the ground is adjustable between two respectively low and high extreme positions.

5. The apparatus according to claim 1, **characterized in that** flyweights or flexible means can be arranged between the astragaloid support platform (12) and the base (2) to keep the parallelism between these two parts during the oscillating step of the patient when walking.

6. The apparatus according to claim 1, **characterized in that** said pivot-pin is formed by a deformable link part (22) moulded by plastic injection with the casing (4), and the base (2).
